# EUROPÄISCHE PATENTANMELDUNG

(11) **EP 4 356 778 A2**
(43) Veröffentlichungstag der Anmeldung: **24.04.2024**
(21) Anmeldenummer: 23204280.4
(22) Anmeldetag: 18.10.2023
(51) Int. Cl.: A45C 5/02, B65D 8/00, B65D 43/16, B65D 53/02, A45C 5/14, B65D 6/02

(54) **HYBRIDBOX**

(30) Priorität: 19.10.2022 DE 202022105878 U
(71) Anmelder: ZARGES GmbH, 82362 Weilheim (DE)
(72) Erfinder: Üblacker, Rainer, 82362 Weilheim (DE); Fernandez Gonzalez, Manuel, 82386 Huglfing (DE)
(74) Vertreter: Schmid, Nils T.F.

(57) **Zusammenfassung**

Die vorliegende Erfindung betrifft eine Transportkiste (100), mit einer umlaufenden Seitenwand (103) aus Metall; und einem Deckelteil (105), das durch ein Formteil gebildet ist und mit der umlaufenden Seitenwand (103) verbunden ist.

## Beschreibung

Die vorliegende Erfindung betrifft eine hybride Transportkiste zum Aufbewahren und/oder Transportieren von Gegenständen.

Es ist die technische Aufgabe der vorliegenden Erfindung, eine Transportkiste mit einer hohen Stabilität bereitzustellen, die mit geringem Aufwand herstellbar ist.

Diese technische Aufgabe wird durch Gegenstände nach den unabhängigen Ansprüchen gelöst. Technisch vorteilhafte Ausführungsformen sind Gegenstand der abhängigen Ansprüche, der Beschreibung und der Zeichnungen.

Gemäß einem ersten Aspekt wird die technische Aufgabe durch eine Transportkiste gelöst, mit einer umlaufenden Seitenwand aus Metall; und einem Deckelteil, das durch ein Formteil gebildet ist und mit der umlaufenden Seitenwand verbunden ist. Das Formteil ist beispielsweise ein Kunststoffformteil oder Formteil aus einem anderen Material. Das Formteil ist aus einer Formmasse durch spanlose Formung, beispielsweise durch Pressen, Pressspritzen oder Spritzgießen, in allseitig geschlossenen Werkzeugen hergestellt worden. Da in das Deckelteil als Formteil unterschiedliche Funktionselemente direkt integrierbar sind, vereinfacht sich der Aufbau der Transportkiste. Zudem weist die Transportkiste eine hohe Stabilität auf und ist mit geringem Aufwand herstellbar.

In einer technisch vorteilhaften Ausführungsform der Transportkiste umfasst die Transportkiste ein Bodenteil, das durch ein Formteil gebildet ist und mit der umlaufenden Seitenwand verbunden ist. Dadurch wird beispielsweise ebenfalls der technische Vorteil erreicht, dass sich weitere bodenseitige Funktionselemente auf einfache Weise in die Transportkiste integrieren lassen.

In einer weiteren technisch vorteilhaften Ausführungsform der Transportkiste umfasst das Bodenteil einen ausziehbaren Griff und/oder Rollen zum Rollen der Transportkiste. Dadurch wird beispielsweise ebenfalls der technische Vorteil erreicht, dass die Transportkiste auf einfache Weise bewegt werden kann.

In einer weiteren technisch vorteilhaften Ausführungsform der Transportkiste umfasst das Bodenteil Ausnehmungen zum Aufnehmen von Stapelecken einer anderen Transportkiste umfasst. Durch die integralen Ausnehmungen wird beispielsweise der technische Vorteil erreicht, dass sich die Stapelbarkeit der Transportkiste verbessert. Zudem lassen sich die Ausnehmungen auf einfache Weise in dem Bodenteil aus Kunststoff herstellen.

In einer weiteren technisch vorteilhaften Ausführungsform der Transportkiste umfasst das Bodenteil einen umlaufenden Verstärkungsrand. Dadurch wird beispielsweise der technische Vorteil erreicht, dass die Stabilität der Transportkiste verbessert wird.

In einer weiteren technisch vorteilhaften Ausführungsform der Transportkiste umfasst das Bodenteil und/oder das Deckelteil eine umlaufende Nut zum Einsetzen der umlaufenden Seitenwand umfasst oder einen senkrechten Seitenabschnitt zum Befestigen der Seitenwand. Dadurch wird beispielsweise ebenfalls der technische Vorteil erreicht, dass die Transportkiste auf einfache Weise zusammengesetzt werden kann.

In einer weiteren technisch vorteilhaften Ausführungsform der Transportkiste umfasst die Nut eine umlaufende Dichtung. Dadurch wird beispielsweise ebenfalls der technische Vorteil erreicht, dass ein Eintreten von Wasser oder Feuchtigkeit verhindert werden kann.

In einer weiteren technisch vorteilhaften Ausführungsform der Transportkiste ist innerhalb der Nut eine vorspringende Rastnase zum Eingreifen in die Seitenwand gebildet. Dadurch wird beispielsweise ebenfalls der technische Vorteil erreicht, dass die Transportkiste auf einfache Weise montiert und zusammengesteckt werden kann.

In einer weiteren technisch vorteilhaften Ausführungsform der Transportkiste weist die umlaufende Seitenwand einen umgeschlagenen oberen Rand und/oder einen umgeschlagenen unteren Rand auf. Dadurch wird beispielsweise ebenfalls der technische Vorteil erreicht, dass ein abgerundeter Rand entsteht, eine Beschädigung der Dichtung durch scharfe Kanten verhindert wird und die Seitenwand mehr Stabilität erhält.

In einer weiteren technisch vorteilhaften Ausführungsform der Transportkiste umfasst das Deckelteil ein aufklappbares Deckelelement und ein Rahmenelement. Dadurch wird beispielsweise ebenfalls der technische Vorteil erreicht, dass eine Klappfunktion in das Deckelteil integriert werden kann.

In einer weiteren technisch vorteilhaften Ausführungsform der Transportkiste ist das Rahmenelement über ein Scharnier mit dem aufklappbaren Deckelelement verbunden. Dadurch wird beispielsweise ebenfalls der technische Vorteil erreicht, dass eine hohe Stabilität der Klappfunktion erreicht wird.

In einer weiteren technisch vorteilhaften Ausführungsform der Transportkiste umfasst das Deckelelement eine umlaufende Nut mit einem Dichtelement oder das Rahmenelement umfasst eine umlaufende Nut mit einem Dichtelement. Dadurch wird beispielsweise der technische Vorteil erreicht, dass die Dichtigkeit der Transportkiste verbessert wird.

In einer weiteren technisch vorteilhaften Ausführungsform der Transportkiste umfasst das Rahmenelement eine vorspringende Feder zum Aufdrücken auf das Dichtelement oder das Deckelelement umfasst eine vorspringende Feder zum Aufdrücken auf das Dichtelement. Dadurch wird beispielsweise ebenfalls der technische Vorteil erreicht, dass die Dichtigkeit der Transportkiste verbessert wird.

In einer weiteren technisch vorteilhaften Ausführungsform der Transportkiste umfasst das Deckelteil im Eckbereich hervorstehende Stapelecken. Dadurch wird beispielsweise der technische Vorteil erreicht, dass die Stapelbarkeit der Transportkiste erhöht wird und sich die Stapelecken auf einfache Weise in dem Deckelteil aus Kunststoff bilden lassen.

In einer weiteren technisch vorteilhaften Ausführungsform der Transportkiste sind die Stapelecken aus einem härteren und einem weicheren Material gebildet. Dadurch wird beispielsweise der technische Vorteil erreicht, dass sich auftretende Kräfte besser auf die Stapelecken verteilen und Stöße z.B. bei einem Aufprall besser absorbiert werden können.

In einer weiteren technisch vorteilhaften Ausführungsform der Transportkiste ist in dem Deckelteil eine Verstärkungsrippe gebildet, die um die Stapelecke herumläuft und/oder das Deckelteil umfasst einen Griff zum Tragen der Transportkiste und/oder das Deckelteil umfasst ein Verschlusselement zum Verschließen der Transportkiste. Dadurch wird beispielsweise der technische Vorteil erreicht, dass der Deckel auch bei hohen Belastungen nicht eingedrückt wird.

Weitere Ausführungsbeispiele der Erfindung sind in den Zeichnungen dargestellt und werden im Folgenden näher beschrieben.

Es zeigen:
- Fig. 1: eine perspektivische Ansicht der Transportkiste;
- Fig. 2: zwei Seitenansichten und eine Aufsicht auf die Transportkiste;
- Fig. 3: eine Querschnittsansicht durch die Transportkiste;
- Fig. 4: eine vergrößerte Querschnittsansicht durch die Transportkiste;
- Fig. 5: eine weitere vergrößerte Querschnittsansicht durch die Transportkiste;
- Fig. 6: eine vergrößerte perspektivische Ansicht einer Ecke der Transportkiste; und
- Fig. 7: eine perspektivische Ansicht einer weiteren Ausführungsform der Transportkiste.

Fig. 1 zeigt eine perspektivische Ansicht der Transportkiste 100. Die Transportkiste 100 dient zum Aufbewahren, Lagern und Transportieren von Gegenständen. Die Transportkiste 100 weist beispielsweise Abmessungen von 60 cm x 40 cm x 30 cm auf.

Die Transportkiste 100 umfasst ein Bodenteil 101 aus Kunststoff, eine umlaufende Seitenwand 103 aus Metall, die an der Unterseite mit dem Bodenteil 101 verbunden ist und ein Deckelteil 105 aus Kunststoff, das an der Oberseite mit der umlaufenden Seitenwand 103 verbunden ist. Das Bodenteil 101 und das Deckelteil 105 sind beispielsweise aus einem Spritzgussteil gebildet. Als Kunststoff kann ein Thermoplast verwendet werden, wie beispielsweise Polypropylen oder ABS.

Die umlaufende Seitenwand 103 ist aus einem dünnen Metallrahmen gebildet, beispielsweise aus einem Aluminiumblech. Die Seitenwand 103 bildet einen umlaufenden Mantel mit Beschlägen. An der Außenseite der Seitenwand 103 befinden sich Klappgriffe 139 zum Tragen der Transportkiste 100.

Durch die Kombination von Teilen aus Kunststoff mit Teilen aus Metall entsteht eine Transportkiste 100 in Hybridbauweise (Hybridbox), die mit geringem Aufwand und hoher Stabilität herstellbar ist. In die Teile aus Kunststoff lassen sich auf einfache Art und Weise unterschiedliche Funktionen integrieren, ohne dass hierzu eine Vielzahl von Einzelteilen verwendet oder zusammengesetzt werden muss.

Beispielsweise können in das Bodenteil 101 aus Kunststoff unterschiedliche Funktionselemente direkt integriert werden, wie beispielsweise Stapelecken, Aufnahmen für Stapelecken, ein Verstärkungsrahmen, ein Rollengehäuse mit Rollen und/oder ein Ausziehgriff. Das Bodenteil 101 aus Spritzguss bildet daher einen Unterbau für die Transportkiste 100 mit maximaler Integrationsfähigkeit.

In das Deckelteil 105 aus Kunststoff können ebenfalls unterschiedliche Funktionselemente direkt integriert werden, wie beispielsweise wie Stapelecken, ein Verstärkungsrahmen, Scharniere, Haken, Verstärkungsrippen oder eine Dichtung. Das Deckelteil 105 aus Spritzguss bildet daher einen Oberbau für die Transportkiste 100 mit maximaler Integrationsfähigkeit.

Fig. 2 zeigt zwei Seitenansichten und eine Aufsicht auf die Transportkiste 100. Das Bodenteil 101 und das Deckelteil 105 schließen die Transportkiste 100 nach unten und nach oben hin ab. An der Seitenwand 103 sind Verschlusselemente 135, die zum Verschließen der Transportkiste 100 dienen. Die Klappgriffe 139 sind an der Seitenwand 103 befestigt. Die Seitenwand 103 ist aus einem langen Blechteil gebildet, dessen Enden zusammengefügt worden sind, wie beispielsweise durch Schweißen, Punktschweißen oder Nieten.

Durch den hybriden Aufbau der Transportkiste 100 lassen sich bei Verwendung von Seitenwänden 103 unterschiedlicher Höhe zudem Behälter mit dementsprechend unterschiedlichem Volumen herstellen. Dadurch wird die Fertigung vereinfacht, da auch in diesen Fällen die gleichen Boden- und Deckelteile 101 und 105 verwendet werden können.

Fig. 3 zeigt eine Querschnittsansicht durch die Transportkiste 100. Das Bodenteil 101 bildet eine geschlossene Bodenplatte mit einer umlaufenden Nut 107, in die die umlaufende Seitenwand 103 eingesetzt ist. Dadurch wird eine Abdichtmöglichkeit in der Bodengruppe realisiert.

Das Deckelteil 105 ist wannenförmig und schließt die Transportkiste 100 nach oben hin ab. Das Deckelteil 105 umfasst ebenfalls eine umlaufende Nut 107, in die der gegenüberliegende Rand der umlaufenden Seitenwand 103 eingesetzt ist. Dadurch wird eine Abdichtmöglichkeit in der Deckelgrupp erreicht.

Die Seitenwand 103 kann als gerade Wand in die Nuten 107 eingesetzt werden. In der Seitenwand 103 kann im Randbereich, d.h. am oberen und/oder unteren Rand aber auch ein Hohlumschlag gebildet sein, der in die Nuten 107 des Bodenteils 101 oder des Deckelteils 105 eingesetzt wird.

Dadurch erhöht sich die Stabilität der Transportkiste 100 und es bildet sich an der Ober- oder Unterseite ein glatter Rand ohne scharfe Kanten, so dass eine Beschädigung von gegenüberliegenden Dichtelementen verhindert wird.

Im Deckelteil 105 sind im Eckbereich konische Stapelecken 129 mit einer runden Auflagefläche gebildet, die gegenüber dem restlichen Deckelteil 105 hervorstehen. Die Stapelecken 129 stützen sich beim Stapeln der Transportkiste 100 an einer anderen Transportkiste 100 ab. Auf diese Weise wird ein sicheres Stapeln der Transportkisten ermöglicht.

Fig. 4 zeigt eine vergrößerte Querschnittsansicht durch die Transportkiste 100. In den Nuten 107 des Bodenteils 101 und des Deckelteils 105 ist eine umlaufende Dichtung 109 angeordnet. Die Dichtung 109 kann als Dichtmasse oder als Formteil in der Nut 107 ausgeführt sein. Die Dichtung 109 kann aber auch als weiche Komponente in die Nut 107 eingespritzt werden. Die Dichtung 109 ist aus einem Elastomer gebildet.

Die Seitenwand 103 liegt an der elastischen Dichtung 109 an, so dass ein Eintreten von Feuchtigkeit in die Transportkiste 100 verhindert wird. Im Inneren der Nut 107 sind hervorspringende Rastnasen 111 gebildet. Die Rastnasen 111 rasten in einer entsprechenden Öffnung oder einem abgebogenen Abschnitt 141 der Seitenwand 103 ein. Auf diese Weise braucht die Seitenwand 103 lediglich in die Nut 107 geschoben werden, um eine feste Verbindung zwischen dem Bodenteil 101 und der Seitenwand 103 zu erzeugen. Das Deckelteil 105 wird ebenfalls über Rastnasen 111 mit der Seitenwand 103 verbunden. Ebenso ist aber auch eine Verbindung durch Verbindungselemente wie Nieten oder Schrauben möglich.

Das Deckelteil 105 umfasst ein umlaufendes Rahmenelement 117, in dem die Nut 107 gebildet ist und ein wannenförmiges Deckelelement 115. Das Rahmenelement 117 wird auf die umlaufende Seitenwand 103 aufgesetzt. Das Deckelelement 115 ist gegenüber dem Rahmenelement 117 aufklappbar und umfasst eine weitere umlaufende Nut 121, in die das Dichtelement 123 eingesetzt ist. Die Nut 122 ist einem senkrecht abstehenden Rand des Deckelementes 115 gebildet.

Gegenüber von dem Dichtelement 123 umfasst das Rahmenelement 117 eine vorstehende umlaufende Feder 125, die in geschlossenem Zustand der Transportkiste 100 auf das Dichtelement 123 drückt. Das Rahmenelement 117 ist beispielsweise ebenfalls aus Kunststoff gebildet. Dadurch kann ein Eindringen von Feuchtigkeit in die Transportkiste 100 verhindert werden. Hierdurch ergibt sich eine Abdichtungsmöglichkeit bei erhöhter Dichtheitsanforderung, wie beispielsweise nach IP65.

Fig. 5 zeigt eine weitere vergrößerte Querschnittsansicht durch die Transportkiste 100. In dem Rahmenelement 117 sind Scharniere 119 gebildet, durch die das Rahmenelement 117 und das Deckelelement 115 drehbar miteinander verbunden sind. Das Scharnier 119 kann beispielsweise als Filmscharnier oder Scharnier mit einer Metallachse ausgebildet sein. Durch die Scharniere 119 kann das Rahmenelement fest mit der Seitenwand 103 verbunden werden, während sich das Deckelelement 115 der Transportkiste 100 auf- und zuklappen lässt.

Das Scharnier 119 ist derart ausgebildet, dass dieses lediglich eine begrenzte Öffnung des Deckelelementes 115 bis zu einem vorgegebenen Winkel zulässt. Dadurch kann auf die Verwendung von Gurtbändern verzichtet werden.

Fig. 6 zeigt eine vergrößerte perspektivische Ansicht einer Ecke der Transportkiste 100. Im Bereich der Ecke ist die Stapelecke 129 des Deckelteils gebildet. Die Stapelecke 129 weist einen runden hervorstehenden Aufbau auf und kann aus einem härteren und einem weicheren Kunststoffmaterial gebildet sein.

Das weichere Kunststoffmaterial ist beispielsweise ein Elastomer, während das härtere Kunststoffmaterial durch den Kunststoff des übrigen Deckelelements 115 gebildet ist. Das Elastomer ist beispielsweise ein thermoplastisches Polyamid-Elastomer (TPA). Die Stapelecke 129 kann beispielsweise mittels eines Zweikomponenten-Spritzgussverfahrens hergestellt werden. Durch das weiche Kunststoffmaterial werden Kräfte gleichmäßig auf das Deckelelement 115 übertragen, so dass ein Brechen des Deckelelements 115 verhindert werden kann oder Stöße z.B. bei einem Aufprall besser absorbiert werden können. Im Allgemeinen ist an jeder Ecke des Deckelelementes 115 eine entsprechende Stapelecke 129 vorgesehen.

In einem Abstand zur Stapelecke 129 ist in dem Deckelelement 115 eine vorstehende Verstärkungsrippe 131 gebildet. Die Verstärkungsrippe 131 läuft ausgehend vom Rand des Deckelementes 115 um die Stapelecke 129 herum, so dass ein Eindrücken der Deckelelementes 115 verhindert werden kann. Die Verstärkungsrippe 131 ist integral in dem Deckelelement 115 gebildet.

Darüber hinaus umfasst das Deckelelement 115 eine oder mehrere Verstärkungsrippen 143, die sich über das Deckelelement 115 von der einen Seite bis zur anderen Seite erstrecken. Auch diese Verstärkungsrippen 141 sind integral in dem Deckelement 115 gebildet. Dadurch kann die Stabilität des Deckelelements 115 nochmals erhöht werden.

Fig. 7 zeigt eine perspektivische Ansicht einer weiteren Ausführungsform der Transportkiste 100. Das Bodenteil 101 ist aus einem Spritzgussteil mit integriertem Mobilitäts-Kit gebildet. Zu diesem Zweck sind in das Bodenteil 101 ein ausziehbarer Griff 113 und Rollen 137 integriert, die am Rand des Bodenteils 101 angeordnet sind. Daneben weist das Bodenteil 101 einen umlaufenden Verstärkungsrand 127 auf, der einstückig in dem Bodenteil 101 integriert ist.

Zusätzlich sind in dem Bodenteil 101 runde Ausnehmungen 133 gebildet, in die die Stapelecken 129 anderer Transportkisten eingesetzt werden können. Die Ausnehmungen befinden sich in den Eckbereichen des Bodenteils 101, an den gleichen Positionen wie die Stapelecken 129 des Deckelteils 105.

Durch den hybriden Aufbau der Transportkiste 100 mit dem Bodenteil 101 und dem Deckelteil 105 aus Kunststoff sind unterschiedliche Funktionselemente, wie beispielswese Verstärkungsrippen, Rollen, Griffe oder Stapelecken direkt integrierbar. Da diese im Spritzgussverfahren herstellbar sind vereinfachen sich der Aufbau und die Herstellung der Transportkiste 100. Zudem weist die Transportkiste 100 eine hohe Stabilität auf.

Alle in Verbindung mit einzelnen Ausführungsformen der Erfindung erläuterten und gezeigten Merkmale können in unterschiedlicher Kombination in dem erfindungsgemäßen Gegenstand vorgesehen sein, um gleichzeitig deren vorteilhafte Wirkungen zu realisieren.

Der Schutzbereich der vorliegenden Erfindung ist durch die Ansprüche gegeben und wird durch die in der Beschreibung erläuterten oder den Figuren gezeigten Merkmale nicht beschränkt.

### BEZUGSZEICHENLISTE

- 100: Transportkiste
- 101: Bodenteil
- 103: Seitenwand
- 105: Deckelteil
- 107: Nut
- 109: Dichtung
- 111: Rastnase
- 113: Griff
- 115: Deckelelement
- 117: Rahmenelement
- 119: Scharnier
- 121: Nut
- 123: Dichtelement
- 125: Feder
- 127: Verstärkungsrand
- 129: Stapelecke
- 131: Verstärkungsrippe
- 133: Ausnehmung
- 135: Verschlusselement
- 137: Rollen
- 139: Klappgriff
- 141: Abschnitt

## Patentansprüche

1. Transportkiste (100), mit
- einer umlaufenden Seitenwand (103) aus Metall; und
- einem Deckelteil (105), das durch ein Formteil gebildet ist und mit der umlaufenden Seitenwand (103) verbunden ist.

2. Transportkiste (100) nach Anspruch 1, wobei die Transportkiste (100) ein Bodenteil umfasst, das durch ein Formteil gebildet ist und mit der umlaufenden Seitenwand (103) verbunden ist.

3. Transportkiste (100) nach Anspruch 2, wobei das Bodenteil (101) einen ausziehbaren Griff (113) und/oder Rollen (137) zum Rollen der Transportkiste (100) umfasst.

4. Transportkiste (100) nach Anspruch 2 oder 3, wobei das Bodenteil (101) Ausnehmungen (133) zum Aufnehmen von Stapelecken (129) einer anderen Transportkiste (100) umfasst.

5. Transportkiste (100) nach einem der Ansprüche 2 bis 4, wobei das Bodenteil (101) einen umlaufenden Verstärkungsrand (127) umfasst.

6. Transportkiste (100) nach einem der vorangehenden Ansprüche, wobei das Bodenteil (101) und/oder das Deckelteil (105) eine umlaufende Nut (107) zum Einsetzen der umlaufenden Seitenwand (103) oder einen senkrechten Seitenabschnitt zum Befestigen der Seitenwand (103) umfasst.

7. Transportkiste (100) nach Anspruch 6, wobei die Nut (107) eine umlaufende Dichtung (109) umfasst.

8. Transportkiste (100) nach Anspruch 6 oder 7, wobei innerhalb der Nut (107) eine vorspringende Rastnase (111) zum Eingreifen in die Seitenwand (103) gebildet ist.

9. Transportkiste (100) nach einem der vorangehenden Ansprüche, wobei die umlaufende Seitenwand (103) einen umgeschlagenen oberen Rand und/oder einen umgeschlagenen unteren Rand aufweist.

10. Transportkiste (100) nach einem der vorangehenden Ansprüche, wobei das Deckelteil (105) ein aufklappbares Deckelelement (115) und ein Rahmenelement (117) umfasst.

11. Transportkiste (100) nach Anspruch 10, wobei das Rahmenelement (117) über ein Scharnier (119) mit dem aufklappbaren Deckelelement (115) verbunden ist.

12. Transportkiste (100) nach Anspruch 10 oder 11, wobei das Deckelelement (115) eine umlaufende Nut (121) mit einem Dichtelement (123) oder das Rahmenelement (117) eine umlaufende Nut (121) mit einem Dichtelement (123) umfasst.

13. Transportkiste (100) nach Anspruch 12, wobei das Rahmenelement (117) eine vorspringende Feder (125) zum Aufdrücken auf das Dichtelement (123) umfasst oder das Deckelelement (115) eine vorspringende Feder (125) zum Aufdrücken auf das Dichtelement (123) umfasst.

14. Transportkiste (100) nach einem der vorangehenden Ansprüche, wobei das Deckelteil (105) im Eckbereich hervorstehende Stapelecken (129) umfasst.

15. Transportkiste (100) nach Anspruch 14, wobei die Stapelecken (129) aus einem härteren und einem weicheren Material gebildet sind.

16. Transportkiste (100) nach Anspruch 14 oder 15, wobei in dem Deckelteil (105) eine Verstärkungsrippe (131) gebildet ist, die um die Stapelecke (129) herumläuft und/oder das Deckelteil (105) einen Griff zum Tragen der Transportkiste umfasst und/oder das Deckelteil (105) ein Verschlusselement zum Verschließen der Transportkiste umfasst.
